# EUROPÄISCHE PATENTSCHRIFT

(11) **EP 2 151 537 B1**
(45) Veröffentlichungstag und Bekanntmachung des Hinweises auf die Patenterteilung: **07.05.2014**
(21) Anmeldenummer: 09164855.0
(22) Anmeldetag: 08.07.2009
(51) Int. Cl.: E05C 9/00

(54) **Beschlagteil eines Treibstangenbeschlages**
Fitting part for a connecting rod fitting
Partie de ferrure pour une ferrure de bielle

(30) Priorität: 07.08.2008 DE 102008041083
(43) Veröffentlichungstag der Anmeldung: 10.02.2010
(73) Patentinhaber: Aug. Winkhaus GmbH & Co. KG, 48291 Telgte (DE)
(72) Erfinder: Kushtilov, Boyko, 48151 Münster (DE)

(56) Entgegenhaltungen:
- EP-A1- 1 072 745
- EP-A2- 1 091 065
- DE-A1- 19 646 988
- DE-A1- 19 709 283
- DE-A1- 19 730 600
- DE-U1- 20 105 984
- DE-U1- 29 514 640

## Beschreibung

Die Erfindung betrifft ein Beschlagteil eines Treibstangenbeschlages eines Fensters oder einer Tür mit einer gegenüber einer feststehenden Stulpschiene verschiebbaren Treibstange, mit einem Halteelement zur Abstützung der Stulpschiene in einer Beschlagnut des Fensters oder der Tür, mit einer zentralen, an der Stulpschiene befestigten, ein Langloch der Treibstange durchdringenden Stütze des Halteelements und mit federnden und radial abstehenden Schenkeln des Halteelements zur Abstützung an Seitenwandungen der Beschlagnut, wobei die radial abstehenden Schenkel in einer außerhalb der Beschlagnut befindlichen Position die Beschlagnut überragen.

Ein solches Beschlagteil ist beispielsweise aus der DE 197 30 600 A1 bekannt. Bei diesem Beschlagteil ist die Stütze als Niet ausgebildet und mit einem Ende in der Stulpschiene befestigt. Die sich an der Seitenwand der Beschlagnut abstützenden, radial abstehenden Schenkel sind an dem der Stulpschiene abgewandten Ende der Stütze angeordnet. Weil die radial abstehenden Schenkel in der außerhalb der Beschlagnut befindlichen Position die Beschlagnut überragen, werden die Schenkel bei der Montage des Beschlagteils an dem Fenster zusammengedrückt. Damit stützen die radial abstehenden Schenkel das Beschlagteil in der Beschlagnut ab und erzeugen eine Montagehilfe zur Ausrichtung des Beschlagteils vor einer Verschraubung der Stulpschiene an dem Fenster.

Weiterhin ist aus der DE 196 46 988 A1 eine Mittenfixierung für ein Beschlagteil bekannt geworden, bei dem an der Stütze des Halteelementes ein Zentrierzapfen angeordnet ist. Dieser Zentrierzapfen dringt in eine entsprechende Aussparung der Treibstange ein und hält diese zunächst unverschiebbar zum Halteelement und damit zur Stulpschiene. Nach dem Einbau des Fensters kann durch erstmaliges Betätigen des Treibstangenbeschlags der Zentrierzapfen an einer vorgesehenen Sollbruchstelle definiert vom Halteelement abgebrochen werden. Diese Gestaltung des Zentrierzapfens führt jedoch zu einer eingeschränkten Materialwahl der Stütze, da der Zentrierzapfen abbrechen muss. Eine gemeinsame Fertigung des Zentrierzapfens und der in einer Beschlagnut abstützenden Schenkel aus Federstahl ist hierdurch nicht möglich. Weiterhin weist ein Treibstangenbeschlag eine Vielzahl von Beschlagteilen, wie Kantengetriebe, Eckumlenkungen und dergleichen auf, welche jeweils mit Mittenfixierungen ausgestattet werden. Dies führt bei der ersten Betätigung des Treibstangenbeschlages zu einem hohen Kraftaufwand. Weiterhin können die abgebrochenen Zentrierzapfen den Betrieb des Treibstangenbeschlages stören.

Der Erfindung liegt das Problem zugrunde, ein Beschlagteil der eingangs genannten Art so zu gestalten, dass es besonders einfach in der vorgesehenen Position montierbar ist und hohe Kräfte sowie abbrechende Bauteile bei der ersten Betätigung des mit dem Beschlagteil ausgestatteten Treibstangenbeschlages vermeidet.

Dieses Problem wird erfindungsgemäß dadurch gelöst, dass das Langloch in einer Längsseite an einer vorgesehenen Position des Treibstangenbeschlages eine im Verhältnis zu der Länge des Langlochs kurze Verbreiterung aufweist, dass zumindest einer der radial abstehenden Schenkel des Halteelements mit einem Zentrierelement in Verbindung steht und dass das Zentrierelement in der außerhalb der Beschlagnut befindlichen Stellung der radial abstehenden Schenkel in die Verbreiterung eindringt und bei innerhalb der Beschlagnut befindlicher Stellung der radial abstehenden Schenkel außerhalb der Verbreiterung angeordnet ist.

Durch diese Gestaltung wird die Bewegung des Zentrierelementes bei der Montage des Beschlagteils in der Beschlagnut gesteuert. Außerhalb der Beschlagnut vermag das in die Verbreiterung eindringende Zentrierelement die Treibstange in ihrer vorgesehenen Lage zu der Stulpschiene zu halten und damit die so genannte Mittenfixierung zu erzeugen. Hierdurch lässt sich das erfindungsgemäße Beschlagteil besonders einfach in der vorgesehenen Position, beispielsweise einer Mittelstellung, in der Beschlagnut montieren. Bei der Montage des erfindungsgemäßen Beschlagteils in der Beschlagnut wird das Zentrierelement durch die Bewegung des zumindest einen radial abstehenden Schenkels aus der Verbreiterung heraus bewegt und damit die Bewegung der Treibstange freigegeben. Damit sind bei der ersten Betätigung des mit dem erfindungsgemäßen Beschlagteil ausgestatteten Treibstangenbeschlages keine hohen Kräfte erforderlich. Abbrechende Bauteile oder dergleichen werden ebenfalls vermieden. Die Bewegung des Zentrierelementes ist zudem umkehrbar, wenn das Beschlagteil aus der Beschlagnut demontiert wird. Dabei gelangt das Zentrierelement gegen die Längsseite des Langlochs der Treibstange. Nach einer Verschiebung der Treibstange in die vorgesehene Position rastet das Zentrierelement in der Verbreiterung ein. Die Mittenfixierung ist damit wieder hergestellt. Ein weiterer Vorteil des erfindungsgemäßen Beschlagteils besteht darin, dass sich die Montage des Halteelementes an der Stulpschiene und der Treibstange besonders einfach gestaltet, weil hierbei eine exakte Ausrichtung der Treibstange zu der Stulpschiene nicht erforderlich ist. Das Halteelement lässt sich zunächst in einer beliebigen Stellung der Treibstange zur Stulpschiene durch das Langloch der Treibstange führen und an der Stulpschiene befestigen. Nach der Befestigung des Halteelementes an der Stulpschiene kann die Treibstange verschoben werden, bis das Zentrierelement in der Verbreiterung des Langlochs einrastet. Damit wird die Mittenfixierung der Treibstange zu der Stulpschiene in der vorgesehenen Position erzeugt. Bei dem erfindungsgemäßen Beschlagteil kann es sich beispielsweise um eine so genannte Eckumlenkung, ein Kantengetriebe, einen Verschluss oder dergleichen handeln.

Das Zentrierelement könnte beispielsweise als an dem zumindest einen Schenkel des Halteelementes befestigter Zapfen ausgebildet sein. Das Halteelement gestaltet sich jedoch gemäß einer anderen vorteilhaften Weiterbildung der Erfindung konstruktiv besonders einfach, wenn das Zentrierelement einstückig mit zumindest einem der radial abstehenden Schenkel gefertigt ist und hakenförmig von diesem Schenkel absteht. Das Zentrierelement und der zumindest eine Schenkel können hierbei einfach aus einem gebogenen und gestanzten Federstahl gefertigt sein.

Das gesamte Halteelement lässt sich gemäß einer anderen vorteilhaften Weiterbildung der Erfindung einfach im Stanzverfahren fertigen, wenn die radial abstehenden Schenkel jeweils mit einem inneren, das Langloch der Treibstange durchdringenden Schenkel verbunden sind und wenn die inneren Schenkel mit der Stulpschiene verbunden sind. Durch diese Gestaltung bilden die inneren Schenkel einen Teil der das Langloch der Treibstange durchdringenden Stütze. Durch diese Gestaltung weist das Halteelement zudem eine besonders hohe Stabilität und große Federwege auf.

Das Halteelement weist gemäß einer anderen vorteilhaften Weiterbildung der Erfindung eine große Abstützfläche an der Stulpschiene auf, wenn eine Verbindung der beiden inneren Schenkel einen an der Stulpschiene anliegenden Haltesteg aufweist und wenn die inneren Schenkel von dem Haltesteg abgewinkelt sind. Die an der Stulpschiene befestigte Stütze ist hierdurch konstruktiv besonders einfach aufgebaut. Weiterhin tragen die inneren Schenkel zur Vorspannung der anderen Schenkel gegen die Beschlagnut bei.

Eine Behinderung der Bewegung des Zentrierelementes durch das Halteelement lässt sich gemäß einer anderen vorteilhaften Weiterbildung der Erfindung einfach vermeiden, wenn zumindest einer der inneren Schenkel eine Ausnehmung für das Zentrierelement aufweist.

Die Montage des Haleelementes gestaltet sich konstruktiv besonders einfach, wenn das Halteelement im Querschnitt symmetrisch aufgebaut ist und an jedem der radial abstehenden Schenkel jeweils ein Zentrierelement hat. Durch diese Gestaltung ist das Halteelement stets lagerichtig montiert.

Das Haltelement vermag im von der Beschlagnut demontierten Zustand bei symmetrisch aufgebautem Halteelement hohe Haltekräfte der Treibstange abzustützen, wenn sich die Verbreiterung über beide Längsseiten des Langlochs der Treibstange erstreckt.

Das Halteelement weist gemäß einer anderen vorteilhaften Weiterbildung der Erfindung eine hohe Stabilität auf, wenn die Verbindung der inneren Schenkel mit den radial abstehenden Schenkeln jeweils einen parallel zum Haltesteg angeordneten Quersteg aufweist.

Zur Verringerung der Fertigungskosten des Halteelementes trägt es gemäß einer anderen vorteilhaften Weiterbildung der Erfindung bei, wenn das Halteelement einstückig aus Federstahl gefertigt ist.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Fenster mit mehreren erfindungsgemäßen Beschlagteilen,
- Fig. 2: vergrößert eine Schnittdarstellung durch ein Halteelement eines der Beschlagteile aus Figur 1 mit angrenzenden Bereichen einer Beschlagnut des Fensters und einer Stulpschiene,
- Fig. 3: vergrößert eines der Beschlagteile aus Figur 1 vor der Montage in einer Beschlagnut,
- Fig. 4: vergrößert das Beschlagteil aus Figur 3 nach der Montage in der Beschlagnut.

Figur 1 zeigt ein Fenster mit einem gegen einen Rahmen 1 schwenkbaren Flügel 2 und mit einem Treibstangenbeschlag 3. Der Treibstangenbeschlag 3 weist eine längsverschiebliche, von einer Handhabe 4 antreibbare Treibstange 5 auf und hat mehrere, über die Treibstange 5 miteinander verbundene Beschlagteile 6. Die Beschlagteile 6 sind beispielhaft als Kantengetriebe, Eckumlenkung oder Verschluss des Treibstangenbeschlages 3 ausgebildet und über ein oder mehrere Halteelemente 7, von denen eines beispielhaft in Figur 2 dargestellt ist, in einer Beschlagnut 8 des Fensters gehalten.

Figur 2 zeigt eine Schnittdarstellung durch eines der Beschlagteile 6 an einem der Halteelemente 7 mit angrenzenden Bereichen der Beschlagnut 6 des Flügels 2 vor der Montage. Zur Vereinfachung der Zeichnung ist die Treibstange 5 in Figur 2 nicht dargestellt. Das Halteelement 7 hat eine Stütze 9 mit einem mit der Stulpschiene 10 vernieteten Haltesteg 11 und radial abstehende Schenkel 12, 13. Die radial abstehenden Schenkel 12, 13 überragen in der dargestellten Stellung die Beschlagnut 8. Von dem Haltesteg 11 sind innere Schenkel 14, 15 abgewinkelt, welche über Querstege 16, 17 mit den radial abstehenden Schenkeln 12, 13 verbunden sind. Die Querstege 16, 17 sind parallel zu dem Haltesteg 11 angeordnet. Von den radial abstehenden Schenkeln 12, 13 ragt jeweils ein Zentrierelement 18, 19 nach innen auf die inneren Schenkel 14, 15 zu. Die inneren Schenkel 14, 15 weisen jeweils eine Ausnehmung 20, 21 für die Zentrierelemente 18, 19 auf. Damit können die radial abstehenden Schenkel 12, 13 beim Einführen des Beschlagteils 6 in die Beschlagnut 8 zusammengedrückt werden. Dabei werden die Zentrierelemente 18, 19 aufeinander zu und gegebenenfalls durch die Ausnehmungen 20, 21 der inneren Schenkel 14, 15 geführt. Das Halteelement 7 ist einstückig aus Federstahl gefertigt.

Figur 3 zeigt das Beschlagteil 6 aus Figur 2 mit der Treibstange 5 im ungeschnittenen Zustand des Halteelementes 7. Die Stütze 9 des Halteelementes 7 durchdringt ein Langloch 22 der Treibstange 5. Die Treibstange 5 weist an ihren beiden Längsseiten in einer vorgesehenen Position, hier einer mittleren Position, jeweils eine Verbreiterung 23, 24 auf. In diese Verbreiterungen 23, 24 dringen die beiden Zentrierelemente 18, 19 ein. Da die Stütze 9 des Halteelementes 7 wie zu Figur 2 beschrieben mit der Stulpschiene 10 vernietet ist, ist die Treibstange 5 durch das Halteelement 7 unverschiebbar an der Stulpschiene 10 gehalten.

Drückt man das Beschlagteil 6 mit dem Halteelement 7 in die Beschlagnut 8, wie es in Figur 4 dargestellt ist, werden die radial abstehenden Schenkel 12, 13 zusammengedrückt. Da die Zentrierelemente 18, 19 mit den radial abstehenden Schenkeln 12, 13 verbunden sind, werden diese ebenfalls zusammengedrückt und damit aus den Verbreiterungen 23, 24 des Langlochs 22 der Treibstange 5 herausbewegt. In diesem Zustand lässt sich die Treibstange 5 axial gegenüber der Stulpschiene 10 verschieben.

Das Halteelement 7 und das Langloch 22 der Treibstange 5sind symmetrisch aufgebaut. In alternativen, nicht dargestellten Ausführungsformen kann das Halteelement 7 auch nur ein einziges Zentrierelement aufweisen oder die Verbreiterung der Treibstange 5 an nur einer der Längsseiten angeordnet sein. Vorzugsweise sind jeweils ein Halteelement an beiden Enden der Beschlagteile aus Figur 1 angeordnet.

## Patentansprüche

1. Beschlagteil eines Treibstangenbeschlages eines Fensters oder einer Tür mit einer gegenüber einer feststehenden Stulpschiene verschiebbaren Treibstange, mit einem Halteelement zur Abstützung der Stulpschiene in einer Beschlagnut des Fensters oder der Tür, mit einer zentralen, an der Stulpschiene befestigten, ein Langloch der Treibstange durchdringenden Stütze des Halteelements und mit federnden und radial abstehenden Schenkeln des Halteelements zur Abstützung an Seitenwandungen der Beschlagnut, wobei die radial abstehenden Schenkel in einer außerhalb der Beschlagnut befindlichen Position die Beschlagnut überragen, **dadurch gekennzeichnet, dass** das Langloch (22) in einer Längsseite an einer vorgesehenen Position des Treibstangenbeschlages (3) eine im Verhältnis zu der Länge des Langlochs (22) kurze Verbreiterung (23, 24) aufweist, dass zumindest einer der radial abstehenden Schenkel (12, 13) des Halteelements (7) mit einem Zentrierelement (18, 19) in Verbindung steht und dass das Zentrierelement (18, 19) in der außerhalb der Beschlagnut (8) befindlichen Stellung der Schenkel (12, 13) in die Verbreiterung (23, 24) eindringt und bei innerhalb der Beschlagnut (8) befindlicher Stellung der radial abstehenden Schenkel (14, 15) außerhalb der Verbreiterung (23, 24) angeordnet ist.

2. Beschlagteil nach Anspruch 1, **dadurch gekennzeichnet, dass** das Zentrierelement (18, 19) einstückig mit zumindest einem der radial abstehenden Schenkel (12, 13) gefertigt ist und hakenförmig von diesem Schenkel (12, 13) absteht.

3. Beschlagteil nach Anspruch 1 oder 2, **dadurch gekennzeichnet, dass** die radial abstehenden Schenkel (12, 13) jeweils mit einem inneren, das Langloch (22) der Treibstange (5) durchdringenden Schenkel (14, 15) verbunden sind und dass die inneren Schenkel (14, 15) mit der Stulpschiene (10) verbunden sind.

4. Beschlagteil nach Anspruch 3, **dadurch gekennzeichnet, dass** eine Verbindung der beiden inneren Schenkel (14, 15) einen an der Stulpschiene (10) anliegenden Haltesteg (11) aufweist und dass die inneren Schenkel (14, 15) von dem Haltesteg (11) abgewinkelt sind.

5. Beschlagteil nach Anspruch 3 oder 4, **dadurch gekennzeichnet, dass** zumindest einer der inneren Schenkel (14, 15) eine Ausnehmung (20, 21) für das Zentrierelement (18, 19) aufweist.

6. Beschlagteil nach einem der vorhergehenden Ansprüche, **dadurch gekennzeichnet, dass** das Halteelement (7) im Querschnitt symmetrisch aufgebaut ist und an jedem der radial abstehenden Schenkeln (12, 13) jeweils ein Zentrierelement (18, 19) hat.

7. Beschlagteil nach einem der vorhergehenden Ansprüche, **dadurch gekennzeichnet, dass** sich die Verbreiterung (23, 24) über beide Längsseiten des Langlochs (22) der Treibstange (5) erstreckt.

8. Beschlagteil nach Anspruch 4, **dadurch gekennzeichnet, dass** die Verbindung der inneren Schenkel (14, 15) mit den radial abstehenden Schenkeln (12, 13) jeweils einen parallel zum Haltesteg (11) angeordneten Quersteg (16, 17) aufweist.

9. Beschlagteil nach einem der vorhergehenden Ansprüche, **dadurch gekennzeichnet, dass** das Halteelement (7) einstückig aus Federstahl gefertigt ist.

## Claims

1. A fitting part of a connecting rod fitting of a window or a door with a connecting rod which is movable in relation to a stationary sleeve rail, having a holding member for supporting the sleeve rail in a fitting groove of the window or the door, having a central support of the holding member, fastened to the sleeve rail, penetrating an elongated hole of the connecting rod and with flexible and radially protruding legs of the holding member for support on the side walls of the fitting groove, wherein the radially protruding legs in a position located outside of the fitting groove tower above the fitting groove, **characterized in that** the elongated hole (22) has an extension (23, 24), which is short in proportion to the length of the elongated hole (22), in a longitudinal side at a provided position of the connecting rod fitting (3), that at least one of the radially protruding legs (12, 13) of the holding member (7) is connected with a centering element (18, 19) and that the centering element (18, 19) in the position of the legs (12, 13) located outside of the fitting groove (8) penetrates into the extension (23, 24) and is arranged in the position located inside the fitting groove (8) of the radially protruding legs (14, 15) outside of the extension (23, 24).

2. A fitting part according to claim 1, **characterized in that** the centering element (18, 19) is made in one-piece with at least one of the radially protruding legs (12, 13) and protrudes hook-shaped from this leg (12, 13).

3. A fitting part according to claim 1 or 2, **characterized in that** the radially protruding legs (12, 13) are in each case connected with an inner leg (14, 15) penetrating the elongated hole (22) of the connecting rod (5) and that the inner legs (14, 15) are connected with the sleeve rail (10).

4. A fitting part according to claim 3, **characterized in that** a connection of both inner legs (14, 15) has a holding bar (11) lying against the sleeve rail (10) and that the inner legs (14, 15) are angled away from the holding bar(11).

5. A fitting part according to claim 3 or 4, **characterized in that** at least one of the inner legs (14, 15) has a recess (20, 21) for the centering element (18, 19).

6. A fitting part according to one of the preceding claims, **characterized in that** the holding member (7) is constructed symmetrically in cross section and in each case has a centering element (18, 19) on each of the radially producing legs (12, 13).

7. A fitting part according to one of the preceding claims, **characterized in that** the extension (23, 24) extends over both longitudinal sides of the elongated hole (22) of the connecting rod (5).

8. A fitting part according to claim 4, **characterized in that** the connection of the inner legs (14, 15) with the radially protruding legs (12, 13) in each case has a stop ridge (16, 17) arranged parallel to the holding bar (11).

9. A fitting part according to one of the preceding claims, **characterized in that** the holding member (7) is made in one-piece from spring steel.

## Revendications

1. Partie de ferrure d'une ferrure de bielle d'une fenêtre ou d'une porte avec une bielle coulissant par rapport à un rail de recouvrement fixe, avec un élément de maintien pour l'appui du rail de recouvrement dans une rainure de ferrure de la fenêtre ou de la porte, avec une console centrale de l'élément de maintien, fixée au rail de recouvrement, traversant un trou oblong de la bielle, et avec un montant, opposé radialement, de l'élément de maintien, pour un appui contre des parois latérales de la rainure de ferrure, les montants opposés radialement dépassant de la rainure de ferrure lorsqu'ils sont dans une position hors de la rainure de ferrure, **caractérisée en ce que** le trou oblong (22) comprend, sur un côté longitudinal, au niveau d'une position prévue de la ferrure de bielle (3), un court élargissement (23, 24) par rapport à la longueur du trou oblong (22), **en ce qu'**au moins un des montants (12, 13) radialement opposés de l'élément de maintien (7) est relié à un élément de centrage (18, 19) et **en ce que** l'élément de centrage (18, 19) pénètre dans l'élargissement (23, 24) lorsque le montant (12, 13) se trouve dans la une position hors de la rainure de ferrure (8) et, se trouve hors de l'élargissement (23, 24) lorsque le montant (14, 15) opposé radialement se trouve dans une position à l'intérieur de la rainure de ferrure (8).

2. Partie de ferrure selon la revendication 1, **caractérisée en ce que** l'élément de centrage (18, 19) est réalisé d'une seule pièce avec au moins un des montants (12, 13) radialement opposés et s'éloigne de ce montant (12, 13) en prenant une forme de crochet.

3. Partie de ferrure selon la revendication 1 ou 2, **caractérisée en ce que** les montants (12, 13) radialement opposés sont reliés chacun avec un montant interne (14, 15) traversant le trou oblong (22) de la bielle (5) et **en ce que** les montants internes (14, 15) sont reliés avec le rail de recouvrement (10).

4. Partie de ferrure selon la revendication 3, **caractérisée en ce qu'**une liaison des deux montants internes (14, 15) comprend une entretoise de maintien (11) s'appuyant contre le rail de recouvrement (10) et **en ce que** les montants internes (14, 15) forment un angle avec l'entretoise de maintien (11).

5. Partie de ferrure selon la revendication 3 ou 4, **caractérisée en ce qu'**au moins un des montants internes (14, 15) comprend un évidement (20, 21) pour l'élément de centrage (18, 19).

6. Partie de ferrure selon l'une des revendications précédentes, **caractérisée en ce que** l'élément de maintien (7) présente une section symétrique et comprend, au niveau de chacun des montants (12, 13) radialement opposés, un élément de centrage (18, 19).

7. Partie de ferrure selon l'une des revendications précédentes, **caractérisée en ce que** l'élargissement (23, 24) s'étend sur les deux côtés longitudinaux du trou oblong (22) de la bielle (5).

8. Partie de ferrure selon la revendication 4, **caractérisée en ce que** la liaison des montants internes (14, 15) avec les montants radialement opposés (12, 13) comprend une entretoise transversale (16, 17) parallèle à l'entretoise de maintien (11).

9. Partie de ferrure selon l'une des revendications précédentes, **caractérisée en ce que** l'élément de maintien (7) est constitué d'une seule pièce en acier ressort.
